# EUROPÄISCHE PATENTANMELDUNG

(11) **EP 4 721 894 A1**
(43) Veröffentlichungstag der Anmeldung: **08.04.2026**
(21) Anmeldenummer: 24203838.8
(22) Anmeldetag: 01.10.2024
(51) Int. Cl.: B21F 1/00, B21D 7/04, B21F 3/00, B21F 35/00

(54) **BIEGEMASCHINE UND BIEGEWERKZEUGEINRICHTUNG**

(71) Anmelder: WAFIOS Aktiengesellschaft, 72764 Reutlingen (DE)
(72) Erfinder: Sautter, Robin, 72793 Pfullingen (DE)
(74) Vertreter: Patentanwälte Ruff, Wilhelm, Beier, Dauster & Partner mbB

(57) **Zusammenfassung**

Die Erfindung betrifft eine Biegemaschine (1) zur Herstellung von Biegeteilen aus langgestrecktem Material, wobei die Biegemaschine (1) aufweist: ein Drehwerk (2), welches eine hohle äußere Drehwerkswelle (3) sowie eine in die äußere Drehwerkswelle (3) koaxial geschachtelte innere Drehwerkswelle (4) aufweist, wobei wenigstens eine der Drehwerkswellen (3, 4) um eine Drehachse (D) des Drehwerks (2) drehverstellbar ist, eine Biegewerkzeugeinrichtung (5) zum Biegen langgestreckten Materials und eine Kupplungseinrichtung (6) zum lösbaren Koppeln der Biegewerkzeugeinrichtung (5) an das Drehwerk (2), wobei die Biegewerkzeugeinrichtung (5) einen Biegekopf (7) sowie einen in den Biegekopf (7) koaxial geschachtelten Biegedorn (8) aufweist, wobei der Biegedorn (8) von dem Biegekopf (7) zur gemeinsamen Handhabbarkeit aufgenommen ist, wobei in einem angekoppelten Zustand der Biegewerkzeugeinrichtung (5) der Biegekopf (7) mit der äußeren Drehwerkswelle (3) und der Biegedorn (8) mit der inneren Drehwerkswelle (4) derart verbunden sind, dass durch Drehverstellen der wenigstens einen drehverstellbaren Drehwerkswelle (3, 4) der Biegekopf (7) und der Biegedorn (8) um die Drehachse (D) relativ zueinander drehverstellbar sind, um zugeführtes langgestrecktes Material zu biegen.

## Beschreibung

### ANWENDUNGSGEBIET UND STAND DER TECHNIK

Die Erfindung betrifft eine Biegemaschine zur Herstellung von Biegeteilen aus langgestrecktem Material. Die Erfindung betrifft zudem eine Biegewerkzeugeinrichtung für eine derartige Biegemaschine.

Biegemaschinen sind Umformmaschinen in Form von Werkzeugmaschinen, die mithilfe geeigneter Werkzeuge aus langgestrecktem Material wie Draht, Rohr, Band oder dergleichen in einem automatischen Herstellungsprozess kleinere oder größere Serien an Biegeteilen mit teilweise komplexer Geometrie überwiegend durch Umformen erzeugen können. Eine derartige Biegemaschine ist beispielsweise zum Erzeugen von zweidimensional oder dreidimensional gebogenen Biegeteilen aus langgestrecktem Material in Form von Drahtmaterial, Bandmaterial oder Rohrmaterial durch Biegen ausgebildet. Zur effizienten Herstellung großer Stückzahlen von Biegeteilen kann die Biegemaschine zur computernumerischen Steuerung mittels einer Steuereinrichtung ausgebildet sein.

Bei der Herstellung eines Biegeteils kann das langgestreckte Material unter Steuerung durch ein NC-Steuerprogramm mittels einer Einzugseinrichtung der Biegemaschine von einem Materialvorrat zu einem Werkzeugbereich der Biegemaschine eingezogen bzw. gefördert werden. Durch eine in Materialförderrichtung nachgeschaltete und im Werkzeugbereich befindliche Biegewerkzeugeinrichtung kann der zugeführte Draht zum gewünschten Biegeteil umgeformt werden. Vor oder nach der formgebenden Umformung kann der zur Erzeugung des Biegeteils vorgesehene Materialabschnitt unter der Steuerung durch das NC-Steuerprogramm mittels einer Schnitteinrichtung, insbesondere der Biegemaschine, von dem zugeführten langgestreckten Material abgetrennt werden. Dieser Vorgang kann für jedes Biegeteil zyklisch wiederholt werden.

Typischerweise ist die Biegewerkzeugeinrichtung einer derartigen Biegemaschine auswechselbar ausgebildet. Dabei kann die jeweilige Biegewerkzeugeinrichtung auf ein derzeit herzustellendes Biegeteil abgestimmt sein. Ein Umrüstvorgang zum Wechseln der Biegewerkzeugeinrichtung geht dabei gewöhnlich mit einem relativ großen Montageaufwand einher. Ferner ist eine solche Umrüstung häufig nicht werkzeugfrei möglich oder erfordert sogar Spezialwerkzeug. Oftmals beinhaltet ein derartiger Umrüstvorgang zudem einen aufwändigen Ausrichtvorgang, um eine ausreichend präzise Ausrichtung der Biegewerkzeugeinrichtung relativ zu wenigstens einer Antriebsachse der Biegemaschine sicherzustellen. Zudem können herkömmliche Biegewerkzeugeinrichtungen mehrere Bestandteile aufweisen, die Umrüsten einzeln zu handhaben sind und die verloren gehen können.

### AUFGABE UND LÖSUNG

Vor diesem Hintergrund ist es eine Aufgabe der vorliegenden Erfindung, eine Biegemaschine zur Herstellung von Biegeteilen aus langgestrecktem Material sowie eine Biegewerkzeugeinrichtung für eine derartige Biegemaschine zu schaffen, die verbesserte Eigenschaften aufweisen. Insbesondere soll ein besonders einfacher und/oder fehlersicherer Wechsel der Biegewerkzeugeinrichtung ermöglicht werden.

Diese Aufgabe wird durch die Gegenstände der unabhängigen Patentansprüche gelöst. Bevorzugte Ausführungsformen sind Gegenstand der abhängigen Patentansprüche. Der Wortlaut sämtlicher Ansprüche wird durch Bezugnahme zum Inhalt der Beschreibung gemacht.

Eine erfindungsgemäße Biegemaschine dient zur Herstellung von Biegeteilen aus langgestrecktem Material. Die Biegemaschine weist ein Drehwerk auf, welches eine hohle äußere Drehwerkswelle sowie eine innere Drehwerkswelle aufweist. Die innere Drehwerkswelle ist koaxial in die äußere Drehwerkswelle geschachtelt. Dabei ist wenigstens eine der, insbesondere beiden, Drehwerkswellen um eine, insbesondere geometrische, Drehachse des Drehwerks drehverstellbar. Insbesondere kann die äußere Drehwerkswelle und/oder die innere Drehwerkswelle um die Drehachse verstellbar sein.

Die erfindungsgemäße Biegemaschine weist zudem eine, insbesondere auswechselbare, Biegewerkzeugeinrichtung auf. Die Biegewerkzeugeinrichtung dient zum Biegen langgestreckten Materials. Zudem hat die Biegemaschine eine Kupplungseinrichtung, die zum lösbaren Koppeln der Biegewerkzeugeinrichtung an das Drehwerk ausgebildet ist. Die Biegemaschine kann eine, insbesondere steuerbare, Einzugseinrichtung zum Einziehen langgestreckten Materials und zum Fördern des eingezogenen langgestreckten Materials zu einem Werkzeugbereich der Biegemaschine aufweisen. In einem angekoppelten Zustand befindet sich die Biegewerkzeugeinrichtung insbesondere in dem Werkzeugbereich der Biegemaschine.

Die Biegewerkzeugeinrichtung der erfindungsgemäßen Biegemaschine weist einen, insbesondere hohlen, Biegekopf sowie einen Biegedorn auf. Der Biegedorn ist koaxial in den, insbesondere hohlen, Biegekopf geschachtelt. Dabei ist der Biegedorn von dem Biegekopf derart aufgenommen, dass der den Biegedorn aufnehmende Biegekopf und der von dem Biegekopf aufgenommene Biegedorn für ein Ankoppeln der Biegewerkzeugeinrichtung an dem Drehwerk und/oder für ein Abkoppeln der Biegewerkzeugeinrichtung von dem Drehwerk, insbesondere als eine oder in der Art einer Werkzeugeinheit der Biegewerkzeugeinrichtung, gemeinsam handhabbar sind. Auf diese Weise kann eine Handhabbarkeit der Biegewerkzeugeinrichtung im Ganzen für das Ankoppeln an das Drehwerk und/oder für das Abkoppeln von dem Drehwerk ermöglicht werden, insbesondere ohne direktes Greifen des aufgenommenen Biegedorns und/oder bei direktem Greifen nur des aufnehmenden Biegekopfs. Insbesondere ist der Biegedorn relativ zu dem Biegekopf drehbeweglich. In einem angekoppelten Zustand der Biegewerkzeugeinrichtung sind der Biegekopf mit der äußeren Drehwerkswelle und der Biegedorn mit der inneren Drehwerkswelle derart, insbesondere je drehstarr, verbunden, dass mittels Drehverstellens der wenigstens einen drehverstellbaren Drehwerkswelle der Biegekopf und der Biegedorn relativ zueinander um die Drehachse drehverstellbar sind. Durch, insbesondere gesteuertes, Drehverstellen des Biegedorns und des Biegekopfs relativ zueinander um die Drehachse kann das zugeführte langgestreckte Material unter Herstellung des Biegeteils gebogen werden. Insbesondere ist die zumindest eine drehverstellbare Drehwerkswelle als Antriebswelle des Drehwerks ausgebildet.

Die "äußere Drehwerkswelle" kann synonym als "Biegestiftwelle" bezeichnet werden. Alternativ oder zusätzlich kann die "innere Drehwerkswelle" synonym als "Dornwelle" bezeichnet werden.

Zweckmäßig kann sich der Begriff "axial" auf eine axiale Richtung der Biegemaschine beziehen, die insbesondere durch die Drehachse des Drehwerks definiert ist. Senkrecht zur axialen Richtung der Biegemaschine kann eine radiale Richtung der Biegemaschine verlaufen. Eine Umfangsrichtung der Biegemaschine kann in einer senkrecht zu der axialen Richtung verlaufenden virtuellen Ebene verlaufen. Insbesondere sind die axiale Richtung und die radiale Richtung und die Umfangsrichtung voneinander linear unabhängig.

In Ausgestaltung der Erfindung sind die, insbesondere beiden, Drehwerkswellen voneinander unabhängig um die Drehachse des Drehwerks drehverstellbar. Insbesondere sind die innere Drehwerkswelle und die äußere Drehwerkswelle voneinander unabhängig um die, insbesondere geometrische, Drehachse des Drehwerks drehverstellbar. Die innere Drehwerkswelle und die äußere Drehwerkswelle können je eine individuell ansteuerbare Bearbeitungsachse der Biegemaschine definieren, wobei die Bearbeitungsachsen koaxial auf der Drehachse des Drehwerks verlaufen. In dem angekoppelten Zustand der Biegewerkzeugeinrichtung ist der Biegekopf mittels der äußeren Drehwerkswelle um die Drehachse des Drehwerks drehverstellbar. In dem angekoppelten Zustand ist der Biegedorn mittels der inneren Drehwerkswelle um die Drehachse des Drehwerks drehverstellbar. Dabei sind in dem angekoppelten Zustand der Biegekopf mittels der äußeren Drehwerkswelle und der Biegedorn mittels der inneren Drehwerkswelle je um die Drehachse und voneinander unabhängig drehverstellbar. Um das zugeführte langgestreckte Material unter Herstellung des Biegeteils zu biegen, können der Biegedorn und der Biegekopf relativ zueinander um die Drehachse, insbesondere gesteuert, koordiniert drehverstellt werden. Zweckmäßig ist die äußere Drehwerkswelle als äußere Antriebswelle des Drehwerks ausgebildet, wobei die innere Drehwerkswelle als innere Antriebswelle des Drehwerks ausgebildet ist.

Zweckmäßig weist das Drehwerk eine erste Antriebseinrichtung zum gesteuerten Antreiben der äußeren Drehwerkswelle sowie eine zweite Antriebseinrichtung zum gesteuerten Antreiben der inneren Drehwerkswelle auf. Die Drehwerkswellen sind insbesondere mittels der Antriebseinrichtung voneinander unabhängig drehverstellbar. Insbesondere werden die Drehwerkswellen bei der Herstellung eines Biegeteils mittels der Antriebseinrichtungen relativ zueinander NC-gesteuert koordiniert drehverstellt. Das Drehwerk kann eine Getriebeeinrichtung zum Antriebsverbinden der Antriebseinrichtungen mit je einer der Drehwerkswellen aufweisen.

Insbesondere versteht es sich, dass bei Ausführungsformen mit nur einer einzigen drehverstellbaren Drehwerkswelle nur eine einzige Antriebseinrichtung zum gesteuerten Antreiben der einzigen drehverstellbaren Drehwerkswelle vorhanden sein kann.

In Ausgestaltung der Erfindung ist der Biegedorn unverlierbar von dem Biegekopf, insbesondere formschlüssig, aufgenommen. Auf diese Weise kann ein Umrüstvorgang zum Auswechseln der Biegewerkzeugeinrichtung vereinfacht werden. Der Biegedorn kann von dem Biegekopf, insbesondere radial, passgenau aufgenommen sein, was einen Ausrichtvorgang zum radialen Ausrichten des Biegedorns relativ zu der Drehachse der Biegemaschine obsolet macht. Insbesondere kann auf ein axiales Ausrichten des Biegedorns relativ zu dem Biegekopf verzichtet werden. Die erfindungsgemäße Werkzeugeinrichtung baut axial besonders kompakt.

In Ausgestaltung der Erfindung weist die Kupplungseinrichtung komplementäre Übertragungsstrukturen auf, die zur formschlüssigen Drehmomentübertragung im angekoppelten Zustand ausgebildet sind. Dabei sind die komplementären Übertragungsstrukturen an einander zugewandten axialen Endabschnitten sowohl der äußeren Drehwerkswelle als auch des Biegekopfs vorhanden. Insbesondere bilden die komplementären Übertragungsstrukturen an dem Biegekopf und an der Drehwerkswelle eine lösbare drehfeste Axialsteckverbindung der äußeren Drehwerkswelle und des Biegekopfs aus. Im angekoppelten Zustand können die Übertragungsstrukturen des Biegekopfs und der äußeren Drehwerkswelle in, insbesondere bezüglich der Umfangsrichtung, formschlüssigem Eingriff miteinander stehen. Alternativ oder zusätzlich weist die Kupplungseinrichtung, insbesondere andere, komplementäre Übertragungsstrukturen zur formschlüssigen Drehmomentübertragung im angekoppelten Zustand auf, wobei diese, insbesondere anderen, komplementären Übertragungsstrukturen an einander zugewandten axialen Endabschnitten sowohl der inneren Drehwerkswelle als auch des Biegedorns vorhanden sind. Insbesondere können die, insbesondere anderen, komplementären Übertragungsstrukturen eine, insbesondere andere, lösbare drehfeste Axialsteckverbindung der inneren Drehwerkswelle und des Biegedorns ausbilden. Im angekoppelten Zustand können die Übertragungsstrukturen des Biegedorns und der inneren Drehwerkswelle in, insbesondere bezüglich der Umfangsrichtung, formschlüssigem Eingriff miteinander stehen.

In weiterer Ausgestaltung der Erfindung weist die Kupplungseinrichtung eine Verbindungseinrichtung auf, wobei die Verbindungseinrichtung zum lösbaren axialen Halten der Biegewerkzugeinrichtung an dem Drehwerk ausgebildet ist. Insbesondere dient die Verbindungseinrichtung nur zum axialen Halten der Biegewerkzeugeinrichtung an dem Drehwerk.

In weiterer Ausgestaltung der Erfindung weist die Verbindungseinrichtung der Kupplungseinrichtung einen radialen, insbesondere umlaufenden, Vorsprung auf. Zudem weist die Verbindungseinrichtung eine Überwurfmutter auf, die den radialen Vorsprung umgreift. Außerdem hat die Verbindungseinrichtung einen Gewindeabschnitt, der auf die Überwurfmutter und auf den Vorsprung derart abgestimmt ist, dass der radiale Vorsprung mittels der Überwurfmutter an dem Gewindeabschnitt axial haltbar ist. Durch Anschrauben der Überwurfmutter an den Gewindeabschnitt kann also der mittels der Überwurfmutter umgriffene Vorsprung axial an dem Gewindeabschnitt gehalten sein. Insbesondere ist die Überwurfmutter das einzige Verbindungselement der Kupplungseinrichtung. Die Überwurfmutter kann werkzeugfrei lösbar und/oder anziehbar ausgebildet sein. Es kann eine Verdrehsicherung gegen das Lösen der Überwurfmutter vorgesehen sein.

Zweckmäßig kann aufgrund einer axialen Tiefe der Übertragungsstrukturen die Überwurfmutter nur an den Gewindeabschnitt schraubbar sein, wenn die Übertragungsstrukturen für den gegenseitigen Eingriff korrekt ausgerichtet sind. Auf diese Weise kann eine fehlerhaft orientierte Montage der Werkzeugeinrichtung an dem Drehwerk vermieden werden.

In weiterer Ausgestaltung der Erfindung weist ein der äußeren Drehwerkswelle zugewandter axialer Endabschnitt des Biegekopfs den radialen Vorsprung auf. Dabei trägt dieser axiale Endabschnitt die Überwurfmutter, insbesondere unverlierbar. Ein dem Biegekopf zugewandter axialer Endabschnitt der äußeren Drehwerkswelle weist dabei den Gewindeabschnitt auf. Durch Aufschrauben der Überwurfmutter auf den Gewindeabschnitt können somit die einander zugewandten axialen Endabschnitte des Biegekopfs und der äußeren Drehwerkswelle axial aneinander gehalten werden, insbesondere so dass Stirnseiten der axialen Endabschnitte einander berühren.

Zweckmäßig ist es - insbesondere alternativ zur vorstehenden Ausgestaltung - denkbar, dass der der äußeren Drehwerkswelle zugewandte axiale Endabschnitt des Biegekopfs den Gewindeabschnitt aufweist, wobei der dem Biegekopf zugewandte axiale Endabschnitt der äußeren Drehwerkswelle den radialen Vorsprung aufweist und die Überwurfmutter, insbesondere unverlierbar, trägt.

In weiterer, insbesondere alternativer, Ausgestaltung der Erfindung bildet die Verbindungseinrichtung der Kupplungseinrichtung einen Bajonettverschluss zum lösbaren axialen Halten der Biegewerkzeugeinrichtung an dem Drehwerk aus. Dabei kann der Biegekopf ein erstes Verschlussteil des Bajonettverschlusses und die äußere Drehwerkswelle ein auf das erste Verschlussteil abgestimmtes zweites Verschlussteil des Bajonettverschlusses, insbesondere jeweils integral, aufweisen.

Zweckmäßig kann die Verbindungseinrichtung ein lösbares, insbesondere abschraubbares und/oder ausschnappbares und/oder ausrastbares, Sicherungselement zum Blockieren eines Bajonettschlitzes des Bajonettverschlusses aufweisen. Insbesondere ist der Bajonettschlitz zum Aufnehmen und Führen eines radialen Bajonettvorsprungs des Bajonettverschlusses ausgebildet. Der Bajonettschlitz kann an einem der Verschlussteile des Bajonettverschlusses und der radiale Bajonettvorsprung an einem anderen Verschlussteil des Bajonettverschlusses vorhanden sein.

In weiterer Ausgestaltung der Erfindung weist der Biegekopf eine in dem angekoppelten Zustand von dem Drehwerk axial weg weisende erste Biegekopfkomponente auf. Zudem hat der Biegekopf eine von der ersten Biegekopfkomponente verschiedene zweite Biegekopfkomponente. Im angekoppelten Zustand weist die zweite Biegekopfkomponente insbesondere axial in Richtung des Drehwerks. Insbesondere berührt die zweite Biegekopfkomponente die äußere Drehwerkswelle in dem angekoppelten Zustand. Die erste Biegekopfkomponente und die zweite Biegekopfkomponente sind axial aneinander, insbesondere lösbar, befestigt. Dabei ist der Biegedorn axial, insbesondere direkt, zwischen der ersten Biegekopfkomponente und der zweiten Biegekopfkomponente, insbesondere mit einem Axialspiel, gelagert. Auf diese Weise kann eine unverlierbare Lagerung des Biegedorns an dem Biegekopf realisiert sein. Das Axialspiel kann beispielsweise maximal 0,1 mm betragen. Der Biegedorn kann radial an der ersten Biegekopfkomponente und/oder an der zweiten Biegekopfkomponente, insbesondere in der Art einer engen Spielpassung, um die Drehachse drehbeweglich gelagert sein.

In weiterer Ausgestaltung der Erfindung begrenzen die erste Biegekopfkomponente des Biegekopfs und die zweite Biegekopfkomponente des Biegekopfs je teilweise eine, insbesondere außenseitig umlaufende, Vertiefung des Biegekopfs. Die Vertiefung des Biegekopfs kann mittels der ersten Biegekopfkomponente und mittels der zweiten Biegekopfkomponente axial trennbar begrenzt sein. In der Vertiefung des Biegekopfs ist eine Überwurfmutter der Kupplungseinrichtung unverlierbar wenigstens teilweise aufgenommen. Insbesondere ist die Überwurfmutter von der Verbindungseinrichtung der Kupplungseinrichtung aufgewiesen und kann somit zum axialen Halten der Werkzeugeinrichtung an dem Drehwerk dienen.

In weiterer, insbesondere alternativer, Ausgestaltung der Erfindung weisen einander zugewandte axiale Endabschnitte sowohl der äußeren Drehwerkswelle als auch des Biegekopfs jeweils außenumfangsseitig wenigstens zwei Formschlusskonturbereiche auf. Die äußere Drehwerkswelle hat also zwei derartige Formschlusskonturbereiche, wobei der Biegekopf ebenfalls zwei derartige Formschlusskonturbereiche aufweist. Die Formschlusskonturbereiche sowohl der äußeren Drehwerkswelle als auch des Biegekopfs können einander diametral gegenüberliegen. Die Verbindungseinrichtung der Kupplungseinrichtung weist dabei wenigstens zwei Pratzen auf, die komplementär zu den Formschlusskonturbereichen ausgebildet sind. In dem angekoppelten Zustand greifen die wenigstens zwei Pratzen, insbesondere klammerartig, jeweils radial sowohl in einen der Formschlusskonturbereiche der äußeren Drehwerkswelle als auch in einen der Formschlusskonturbereiche des Biegekopfs ein, so dass die Biegewerkzeugeinrichtung mittels der Pratzen axial formschlüssig an dem Drehwerk gehalten ist.

In weiterer Ausgestaltung der Erfindung sind die Pratzen, insbesondere einander diametral gegenüberliegend, jeweils mittels einer Schraubverbindung der Verbindungseinrichtung radial an der äußeren Drehwerkswelle oder an dem Biegekopf lösbar befestigt. Insbesondere ist diese Schraubverbindung entlang der radialen Richtung lösbar und/oder anziehbar.

In weiterer Ausgestaltung der Erfindung weist der Biegekopf einen Hohlraum auf, wobei der Biegedorn in dem Hohlraum drehbeweglich aufgenommen ist. Der Hohlraum kann axial wenigstens zu dem Drehwerk hin offen sein. Der Hohlraum weist wenigstens einen radial erweiterten Hohlraumbereich auf. Der Biegedorn hat wenigstens einen radialen, insbesondere umlaufenden, Dornvorsprung. Dabei ist der Dornvorsprung innerhalb des radial erweiterten Hohlraumbereichs, insbesondere mit einem axial beidseitig mittels des Biegekopfs begrenzten Axialspiel, angeordnet. Wie bereits erwähnt, kann das Axialspiel insbesondere maximal 0,1 mm betragen.

In weiterer Ausgestaltung der Erfindung weist die Biegemaschine ein Lagergehäuse zum Lagern der wenigstens einen drehverstellbaren Drehwerkswelle auf. Dabei weist die Biegemaschine eine, insbesondere manuell betätigbare, Arretierungseinrichtung auf. Die Arretierungseinrichtung dient zum, insbesondere formschlüssigen, Arretieren der wenigstens einen drehverstellbaren Drehwerkswelle relativ zu dem Lagergehäuse. Ein derartiges Arretieren der wenigstens einen drehverstellbaren Drehwerkswelle kann bei einem Wechsel der Werkzeugeinrichtung von Vorteil sein, insbesondere um Übertragungsstrukturen zur formschlüssigen Drehmomentübertragung relativ zueinander in Eingriffsausrichtung bezüglich der Umfangsrichtung zu bringen. Insbesondere ist zumindest die äußere Drehwerkswelle drehverstellbar du mittels der Arretierungseinrichtung relativ zu dem Lagergehäuse arretierbar.

Zweckmäßig weist die Arretierungseinrichtung einen radial verstellbaren Arretierungsbolzen zum formschlüssigen Eingreifen in eine Radialbohrung der mittels der Arretierungseinrichtung arretierbaren, insbesondere äußeren , Drehwerkswelle auf. Der Arretierungsbolzen kann selbstrückstellend an dem Lagergehäuse federgelagert sein.

Eine erfindungsgemäße Biegewerkzeugeinrichtung ist zur Verwendung in einer erfindungsgemäßen Biegemaschine wie vorstehend beschrieben eingerichtet. Der Biegekopf der Biegewerkzeugeinrichtung und der Biegedorn der Biegewerkzeugeinrichtung weisen jeweils einen Interaktionsabschnitt auf. Die Interaktionsabschnitte des Biegekopfs und des Biegedorns dienen zur, insbesondere unmittelbaren und/oder koordinierten, Biegeinteraktion mit langgestrecktem Material, insbesondere bei einem NC-gesteuerten Biegevorgang zur Herstellung eines Biegeteils. Die Biegewerkzeugeinrichtung ist zum lösbaren Koppeln an das Drehwerk der Biegemaschine ausgebildet, so dass in dem angekoppelten Zustand die Interaktionsabschnitte von dem Drehwerk axial weg weisen und so dass langgestrecktes Material für die Biegeinteraktion zwischen die Interaktionsabschnitte des Biegekopfs und des Biegedorns, insbesondere radial, zuführbar ist.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei beziehen sich gleiche Bezugszeichen auf gleiche oder ähnliche oder funktional gleiche Bauteile.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.
- Fig. 1: zeigt in schematischer Perspektivdarstellung ein Detail einer Ausführungsform einer erfindungsgemäßen Biegemaschine bei angekoppelter Biegewerkzeugeinrichtung,
- Fig. 2: in schematischer Axialschnittdarstellung die Biegemaschine nach Fig. 1,
- Fig. 3: in schematischer Perspektivdarstellung ein Detail der Biegemaschine nach den Fig. 1 und 2 ohne Biegewerkzeugeinrichtung,
- Fig. 4: in schematischer Perspektivdarstellung gesondert die abgekoppelte Biegewerkzeugeinrichtung der Biegemaschine nach den Fig. 1 und 2,
- Fig. 5: in perspektivischer Axialschnittdarstellung schematisch die Biegewerkzeugeinrichtung nach Fig. 4,
- Fig. 6: in schematischer Perspektivdarstellung eine weitere Ausführungsform der erfindungsgemäßen Biegemaschine bei angekoppelter Biegewerkzeugeinrichtung,
- Fig. 7: in schematischer Axialschnittdarstellung die Biegemaschine nach Fig. 6,
- Fig. 8: in schematischer Perspektivdarstellung die Biegemaschine nach den Fig. 6 und 7 ohne Biegewerkzeugeinrichtung,
- Fig. 9: in schematischer Perspektivdarstellung gesondert die abgekoppelte Biegewerkzeugeinrichtung der Biegemaschine nach den Fig. 6 und 7,
- Fig. 10: in schematischer Perspektivdarstellung eine weitere Ausführungsform der erfindungsgemäßen Biegemaschine mit Biegewerkzeugeinrichtung im abgekoppelten Zustand, und
- Fig. 11: in schematischer Perspektivdarstellung die Biegemaschine nach Fig. 10 mit angekoppelter Biegewerkzeugeinrichtung.

### DETAILLIERTE BESCHREIBUNG DER AUSFÜHRUNGSBEISPIELE

Eine Biegemaschine 1 ist zur Herstellung von Biegeteilen aus langgestrecktem Material vorgesehen. Bei dem langgestreckten Material kann es sich um Drahtmaterial, Rohrmaterial, Bandmaterial oder dergleichen handeln. Dabei ist die Biegemaschine 1 vorliegend dafür eingerichtet, aus dem langgestreckten Material in einem computernumerisch gesteuerten Fertigungsprozess eine Vielzahl gleichartiger Biegeteile in Serie herzustellen.

Die Biegemaschine 1 weist ein Drehwerk 2 auf. Das Drehwerk 2 hat eine hohle äußere Drehwerkswelle 3. Das Drehwerk 2 hat zudem eine innere Drehwerkswelle 4, die in die äußere Drehwerkswelle 3 koaxial geschachtelt ist. Die innere Drehwerkswelle 4 kann als Vollwelle ausgebildet sein, also massiv und/oder hohlraumfrei. Die hohle äußere Drehwerkswelle 3 umgibt die innere Drehwerkswelle 4. Die äußere Drehwerkswelle 3 kann die innere Drehwerkswelle 3 mantelartig umgeben. Die innere Drehwerkswelle 3 kann unmittelbar an der äußeren Drehwerkswelle 4 drehbeweglich gelagert sein.

Zumindest eine der Drehwerkswellen 3, 4 ist um eine geometrische Drehachse D des Drehwerks 2 drehverstellbar. Vorliegend sind die Drehwerkswellen 3, 4 voneinander unabhängig um die geometrische Drehachse D des Drehwerks 2 drehverstellbar. Vorliegend hat das Drehwerk 2 eine erste Antriebseinrichtung 9, mittels welcher die äußere Drehwerkswelle 3 gesteuert drehantreibbar ist. Zudem hat das Drehwerk 2 vorliegend eine zweite Antriebseinrichtung 10, mittels welcher die innere Drehwerkswelle 4 gesteuert drehantreibbar ist. Die Antriebseinrichtungen 9, 10 können mittels einer Getriebeeinrichtung 11 des Drehwerks 2 jeweils mit einer der Drehwerkswellen 3, 4 antriebsverbunden sein.

Die Drehachse D des Drehwerks 2 verläuft vorliegend parallel zu einer axialen Richtung A der Biegemaschine 1. Orthogonal zu der axialen Richtung A verläuft eine radiale Richtung R der Biegemaschine 1. Eine Umfangsrichtung C der Biegemaschine 1 verläuft innerhalb einer senkrecht zu der axialen Richtung A orientierten virtuellen Ebene.

Die Biegemaschine 1 weist beispielsweise ein Lagergehäuse 33 auf, welches zum Lagern der Drehwerkswellen 3, 4 dient. Dabei kann die Biegemaschine 1 wie vorliegend eine Arretierungseinrichtung 34 aufweisen, mittels welcher wenigstens die äußere Drehwerkswelle 3 relativ zu dem Lagergehäuse 33, beispielsweise formschlüssig und/oder bezüglich der Drehachse D drehfest, arretierbar ist. Die Arretierungseinrichtung 34 kann manuell betätigbar sein, um die äußere Drehwerkswelle 3 zu arretieren und/oder um die Arretierung zu lösen.

Die Arretierungseinrichtung 34 weist beispielsweise einen radial verstellbaren Arretierungsbolzen 35 zum formschlüssigen Eingreifen in eine Radialbohrung der äußeren Drehwerkswelle 3 auf. Der Arretierungsbolzen 35 kann selbstrückstellend und/oder gefedert an dem Lagergehäuse 33 gelagert sein.

Die Biegemaschine 1 weist eine Biegewerkzeugeinrichtung 5 auf. Die Biegewerkzeugeinrichtung 5 ist auswechselbar an das Drehwerk 2 der Biegemaschine 1 koppelbar bzw. gekoppelt. Die Biegewerkzeugeinrichtung 5 ist also zum lösbaren Koppeln an das Drehwerk 2 der Biegemaschine 1 ausgebildet. Dabei dient die Biegewerkzeugeinrichtung 5 zum Biegen langgestreckten Materials.

Die Biegewerkzeugeinrichtung 5 hat einen Biegekopf 7. Zudem hat die Biegewerkzeugeinrichtung 5 einen Biegedorn 8. Der Biegedorn 8 ist in den Biegekopf 7 koaxial geschachtelt. Der Biegekopf 7 umgibt vorliegend den Biegedorn 8 wenigstens bereichsweise. Der den Biegedorn 8 aufnehmende Biegekopf 7 und der von dem Biegekopf 7 aufgenommene Biegedorn 8 sind zu ihrer gemeinsamen Handhabung im Zuge eines Ankoppelvorgangs und/oder im Zuge eines Abkoppelvorgangs ausgebildet und/oder relativ zueinander angeordnet. Dabei ist der Biegedorn 8 vorliegend von dem Biegekopf 7 unverlierbar aufgenommen. Insbesondere ist der Biegekopf 7 hohl ausgebildet.

Der Biegekopf 7 und der Biegedorn 8 weisen jeweils einen Interaktionsabschnitt 37 auf. Die Interaktionsabschnitte 37 dienen einer Biegeinteraktion mit langgestrecktem Material, um dem langgestreckten Material zur Herstellung eines Biegeteils Form zu geben. Insbesondere sind die Interaktionsabschnitte 37 zur unmittelbaren und/oder koordinierten Biegeinteraktion mit langgestrecktem Material ausgebildet.

Die Biegemaschine 1 weist eine Kupplungseinrichtung 6 auf. Die Kupplungseinrichtung 6 ist zum lösbaren Koppeln der Biegewerkzeugeinrichtung 5 an das Drehwerk 2 ausgebildet. In einem angekoppelten Zustand der Biegewerkzeugeinrichtung 5 sind der Biegekopf 7 mit der äußeren Drehwerkswelle 3 und der Biegedorn 8 mit der inneren Antriebswelle 4 derart, insbesondere drehmomentübertragend, verbunden, dass der Biegekopf 7 und der Biegedorn 8 einhergehend mit einem Drehverstellen der wenigstens einen drehverstellbaren Drehwerkswelle 3, 4 relativ zueinander um die Drehachse D drehverstellbar sind, um zugeführtes langestrecktes Material zu biegen.

Beispielsweise ist in dem angekoppelten Zustand der Biegewerkzeugeinrichtung 5 der Biegekopf 7 mittels der äußeren Drehwerkswelle 3 drehverstellbar. Zudem ist in dem angekoppelten Zustand der Biegewerkzeugeinrichtung 5 vorliegend der Biegedorn 8 - unabhängig von dem Biegekopf 7 und der äußeren Drehwerkswelle 3 - mittels der inneren Drehwerkswelle 4 drehverstellbar. Der Biegekopf 7 und der Biegedorn 8 sind vorliegend in dem angekoppelten Zustand je um die Drehachse D voneinander unabhängig verstellbar. Durch, insbesondere steuerungsabhängig, koordiniertes Verstellen des Biegedorns 8 und des Biegekopfs 7 relativ zueinander kann vorliegend zugeführtes langgestrecktes Material gebogen werden, um ein Biegeteil herzustellen.

Die Biegewerkzeugeinrichtung 5 ist derart an das Drehwerk 2 koppelbar, dass in dem angekoppelten Zustand die Interaktionsabschnitte 37 von dem Drehwerk 2 axial weg weisen und dass langgestrecktes Material für die Biegeinteraktion, insbesondere radial, zwischen die Interaktionsabschnitte 37 des Biegekopfs 7 und des Biegedorns 8 zuführbar ist.

Die Kupplungseinrichtung 6 weist beispielsweise komplementäre Übertragungsstrukturen 12, 12A auf, mittels welcher im angekoppelten Zustand ein Drehmoment bezüglich der Drehachse D zwischen der äußeren Drehwerkswelle 3 und dem Biegekopf 7 übertragbar ist. Vorliegend haben einander zugewandte axiale Endabschnitte 13 sowohl der äußeren Drehwerkswelle 3 als auch das Biegekopfs 7 entsprechende komplementäre Übertragungsstrukturen 12, 12A. Die komplementären Übertragungsstrukturen 12, 12A an den einander zugewandten axialen Endabschnitten 13 der äußeren Drehwerkswelle 3 und des Biegekopfs 7 bilden beispielsweise eine lösbare drehfeste Axialsteckverbindung der äußeren Drehwerkswelle 3 und des Biegekopfs 7 aus.

Alternativ oder zusätzlich kann die Kupplungseinrichtung 6 - wie vorliegend - andere komplementäre Übertragungsstrukturen 12, 12B aufweisen, mittels derer in dem angekoppelten Zustand ein Drehmoment bezüglich der Drehachse D zwischen der inneren Drehwerkswelle 4 und dem Biegedorn 8 übertragbar ist. Die anderen komplementären Übertragungsstrukturen 12, 12B sind vorliegend an einander zugewandten axialen Endabschnitten 13 sowohl der inneren Drehwerkswelle 4 als auch des Biegedorns 8 vorhanden. Mittels der sowohl an der inneren Drehwerkswelle 4 als auch an dem Biegedorn 8 ausgebildeten Übertragungsstrukturen 12, 12B ist dabei beispielsweise eine andere lösbare drehfeste Axialsteckverbindung der inneren Drehwerkswelle 4 und des Biegedorns 8 realisiert.

Die Axialsteckverbindung der inneren Drehwerkswelle 4 und des Biegedorns 8 sowie die Axialsteckverbindung der äußeren Drehwerkswelle 3 und des Biegekopfs 7 können gemeinsam, insbesondere gleichzeitig, erzeugt und/oder gelöst werden.

Die Kupplungseinrichtung 6 weist beispielsweise eine Verbindungseinrichtung 14 zum lösbaren axialen Halten der Biegewerkzeugeinrichtung 5 an dem Drehwerk 2 auf. Beispielsweise können die komplementären Übertragungsstrukturen 12, 12A, 12B mittels der Verbindungseinrichtung 14 in drehmomentübertragendem Eingriff miteinander gehalten werden.

Beispielsweise weist der Biegekopf 7 einen Hohlraum 30 auf. Der Biegedorn 8 ist dabei vorliegend in dem Hohlraum 30 drehbeweglich aufgenommen. Der Hohlraum 30 kann in dem angekoppelten Zustand axial wenigstens zu dem Drehwerk 2 hin offen sein. Der Hohlraum 30 weist beispielsweise wenigstens einen radial erweiterten Hohlraumbereich 31 auf. Der Biegedorn 8 hat dabei wenigstens einen radialen, insbesondere umlaufenden, Dornvorsprung 32. Der Dornvorsprung 32 kann innerhalb des radial erweiterten Hohlraumbereichs 31 angeordnet sein. Vorliegend ist der Dornvorsprung 32 innerhalb des radial erweiterten Hohlraumbereichs 31 mit axial beidseits mittels des Biegekopfs 7 begrenztem Axialspiel angeordnet.

Beispielsweise weist der Biegekopf 7 eine erste Biegekopfkomponente 24 und eine von der ersten Biegekopfkomponente 24 verschiedene zweite Biegekopfkomponente 25 auf. In dem angekoppelten Zustand der Werkzeugeinrichtung 5 weist die erste Biegekopfkomponente 24 beispielsweise von dem Drehwerk 2 entlang der axialen Richtung A weg. Die Biegekopfkomponenten 24, 25 sind axial aneinander, beispielsweise lösbar, befestigt. Vorliegend ist die zweite Biegekopfkomponente 25 bezüglich der axialen Richtung A in dem angekoppelten Zustand zwischen dem Drehwerk 2 und der ersten Biegekopfkomponente 24 angeordnet. Der Biegedorn 8 ist vorliegend axial, insbesondere direkt, zwischen der ersten Biegekopfkomponente 24 und der zweiten Biegekopfkomponente 25 gelagert. Beispielsweise ist zwischen dem Biegedorn 8 und dem Biegekopf 7 ein Axialspiel, insbesondere von maximal 0,1 mm, vorhanden.

Der radial erweitere Hohlraumbereich 31 kann mittels der ersten Biegekopfkomponente 24 und mittels der zweiten Biegekopfkomponente 25 je teilweise begrenzt sein. Der radial erweiterte Hohlraumbereich 31 kann mittels der Biegekopfkomponenten 24, 25 axial trennbar begrenzt sein.

Der Biegekopf 7 weist beispielsweise eine, insbesondere entlang der Umfangsrichtung C umlaufende und/oder radial ausgenommene, Vertiefung 26 auf. Die Vertiefung 26 ist vorliegend radial nach außen offen. Dabei kann die umlaufende Vertiefung 26 mittels der ersten Biegekopfkomponente 24 und mittels der zweiten Biegekopfkomponente 25 je teilweise begrenzt sein. Die Vertiefung 26 kann mittels der Biegekopfkomponenten 24, 25 axial trennbar begrenzt sein.

Gemäß dem Beispiel der Fig. 1 bis 5 weist die Verbindungseinrichtung 14 der Kupplungseinrichtung 6 einen radialen, insbesondere nach außen abstehenden, Vorsprung 15 auf. Dabei ist der radiale Vorsprung 15 beispielsweise entlang der Umfangsrichtung C wenigstens teilweise, insbesondere vollständig, umlaufend ausgebildet. Die Verbindungseinrichtung 14 weist zudem eine Überwurfmutter 16 auf, die den radialen Vorsprung 15 umgreift. Außerdem weist die Verbindungseinrichtung 14 einen Gewindeabschnitt 17 auf, der auf die Überwurfmutter 16 und auf den Vorsprung 15 abgestimmt ist. Der Vorsprung 15 ist dabei mittels der Überwurfmutter 16 an dem Gewindeabschnitt 17 axial haltbar. Beispielsweise ist in der Vertiefung 26 des Biegekopfs 7 die Überwurfmutter 16 unverlierbar wenigstens teilweise aufgenommen.

Beispielsweise weist der der äußeren Drehwerkswelle 3 zugewandte axiale Endabschnitt 13 des Biegekopfs 7 den radialen Vorsprung 15 auf. Die Überwurfmutter 16 ist beispielsweise mittels des der äußeren Drehwerkswelle 3 zugewandten axialen Endabschnitts 13 des Biegekopfs 7, insbesondere unverlierbar, getragen. Der Gewindeabschnitt 17 der Verbindungseinrichtung 14 ist dabei von dem, dem Biegekopf 7 zugewandten axialen Endabschnitt 13 der äußeren Drehwerkswelle 3 aufgewiesen. Bei nicht gezeigten Ausführungsformen kann umgekehrt der Gewindeabschnitt 17 an dem Biegekopf 7 und der radiale Vorsprung 15 sowie die Überwurfmutter 16 an der äußeren Drehwerkswelle 3 angebracht sein.

Gemäß dem Beispiel der Fig. 10 und 11 kann die Verbindungseinrichtung 14 der Kupplungseinrichtung 6 einen Bajonettverschluss 18 aufweisen, mittels dessen die Biegewerkzeugeinrichtung 5 an dem Drehwerk 2 axial haltbar ist. Dabei kann der Biegekopf 7 ein erstes Verschlussteil 19 des Bajonettverschlusses 18 ausbilden. Die äußere Drehwerkswelle 3 kann ein auf das erste Verschlussteil 19 abgestimmtes zweites Verschlussteil 20 des Bajonettverschlusses 18 aufweisen. Der Biegekopf 7 kann das erste Verschlussteil 19 integral aufweisen. Die äußere Drehwerkswelle 3 kann das zweite Verschlussteil 20 integral aufweisen.

Eines der Verschlussteile 19, 20 weist beispielsweise einen Bajonettschlitz 22 auf, wohingegen das andere der Verschlussteile 19, 20 einen zu dem Bajonettschlitz 22 komplementär ausgebildeten radialen Bajonettvorsprung 23 aufweist. Der Bajonettschlitz 22 ist beispielsweise zum Aufnehmen und Führen des Bajonettvorsprungs 23 ausgebildet. Beispielsweise weist die Verbindungseinrichtung 14 ein, insbesondere radial, von dem Bajonettschlitz 22 und/oder aus dem Bajonettschlitz 22 heraus, entfernbares Sicherungselement 21 auf, mittels dessen der Bajonettschlitz 22 blockiert ist, um den Bajonettverschluss 18 in einem geschlossenen Zustand zu halten, vgl. insbesondere Fig. 11. Der geschlossene Zustand kann dem angekoppelten Zustand entsprechen.

Um das Sicherungselement 21 blockierend in dem Bajonettschlitz 22 zu halten, kann - wie vorliegend - eine Schraubverbindung vorgesehen sein, mittels welcher das Sicherungselement 21 an wenigstens einem der Verschlussteile 19, 20 lösbar befestigt oder befestigbar ist. Alternativ oder zusätzlich zu der Schraubverbindung kann das den Bajonettschlitz 22 blockierende Sicherungselement 21 mittels einer Schnappverbindung und/oder mittels einer Rastverbindung an wenigstens einem der Verschlussteile 19, 20 lösbar befestigt oder befestigbar sein.

Gemäß dem Beispiel nach den Fig. 6 bis 9 weisen die einander zugewandten axialen Endabschnitte 13 sowohl der äußeren Drehwerkswelle 3 als auch des Biegekopfs 7 jeweils außenumfangsseitig wenigstens zwei, vorliegend genau zwei, Formschlusskonturbereiche 27 auf. Die Formschlusskonturbereiche 27 des Biegekopfs 7 können einander diametral gegenüberliegen. Die Formschlusskonturbereiche 27 der äußeren Drehwerkswelle 3 können einander diametral gegenüberliegen. Die Verbindungseinrichtung 14 der Kupplungseinrichtung 6 weist beispielsweise wenigstens zwei Pratzen 28 auf, die komplementär zu den Formschlusskonturbereichen 27 ausgebildet sind. In dem angekoppelten Zustand können die Pratzen 28, beispielsweise klammerartig, jeweils radial sowohl in einen der Formschlusskonturbereiche 27 der äußeren Drehwerkswelle 3 als auch in einen der Formschlusskonturbereiche 27 des Biegekopfs 7 eingreifen, vgl. insbesondere Fig. 6 und 7. Durch derartiges Eingreifen kann die Biegewerkzeugeinrichtung 5 axial formschlüssig an dem Drehwerk 2 gehalten sein.

Die Pratzen 28 können jeweils mittels einer Schraubverbindung 29 der Verbindungseinrichtung 14 radial an dem Biegekopf 7 oder - wie vorliegend - an der äußeren Drehwerkswelle 3 lösbar befestigt sein. Insbesondere können die Pratzen 28 einander diametral gegenüberliegend befestigt werden.

## Patentansprüche

1. Biegemaschine (1) zur Herstellung von Biegeteilen aus langgestrecktem Material, wobei die Biegemaschine (1) aufweist:
- ein Drehwerk (2), welches eine hohle äußere Drehwerkswelle (3) sowie eine in die äußere Drehwerkswelle (3) koaxial geschachtelte innere Drehwerkswelle (4) aufweist, wobei wenigstens eine der Drehwerkswellen (3, 4) um eine Drehachse (D) des Drehwerks (2) drehverstellbar ist,
- eine Biegewerkzeugeinrichtung (5) zum Biegen langestreckten Materials und eine Kupplungseinrichtung (6) zum lösbaren Koppeln der Biegewerkzeugeinrichtung (5) an das Drehwerk (2),
- wobei die Biegewerkzeugeinrichtung (5) einen Biegekopf (7) sowie einen in den Biegekopf (7) koaxial geschachtelten Biegedorn (8) aufweist, wobei der Biegedorn (8) von dem Biegekopf (7) derart aufgenommen ist, dass der den Biegedorn (8) aufnehmende Biegekopf (7) und der von dem Biegekopf (7) aufgenommene Biegedorn (8) für ein Ankoppeln der Biegewerkzeugeinrichtung (5) an dem Drehwerk (2) und/oder für ein Abkoppeln der Biegewerkzeugeinrichtung (5) von dem Drehwerk (2) gemeinsam handhabbar sind,
- wobei in einem angekoppelten Zustand der Biegewerkzeugeinrichtung (5) der Biegekopf (7) mit der äußeren Drehwerkswelle (3) und der Biegedorn (8) mit der inneren Drehwerkswelle (4) derart verbunden sind, dass durch Drehverstellen der wenigstens einen drehverstellbaren Drehwerkswelle (3, 4) der Biegekopf (7) und der Biegedorn (8) relativ zueinander um die Drehachse (D) drehverstellbar sind, um zugeführtes langgestrecktes Material zu biegen.

2. Biegemaschine nach Anspruch 1, **dadurch gekennzeichnet, dass**
- die Drehwerkswellen (3, 4) voneinander unabhängig um die Drehachse (D) des Drehwerks (2) drehverstellbar sind,
- wobei in dem angekoppelten Zustand der Biegewerkzeugeinrichtung (5) der Biegekopf (7) mittels der äußeren Drehwerkswelle (4) und der Biegedorn (8) mittels der inneren Drehwerkswelle (4) je um die Drehachse (D) und voneinander unabhängig drehverstellbar sind, um zugeführtes langgestrecktes Material zu biegen,
- insbesondere wobei die äußere Drehwerkswelle (3) als äußere Antriebswelle des Drehwerks (2) und die innere Drehwerkswelle (4) als innere Antriebswelle des Drehwerks (2) ausgebildet sind.

3. Biegemaschine (1) nach Anspruch 1 oder 2, **dadurch gekennzeichnet, dass**
- der Biegedorn (8) von dem Biegekopf (7) unverlierbar aufgenommen ist.

4. Biegemaschine (1) nach einem der Ansprüche 1 bis 3, **dadurch gekennzeichnet, dass**
- die Kupplungseinrichtung (6) komplementäre Übertragungsstrukturen (12, 12A) zur formschlüssigen Drehmomentübertragung im angekoppelten Zustand aufweist, wobei die komplementären Übertragungsstrukturen (12, 12A) an einander zugewandten axialen Endabschnitten (13) sowohl der äußeren Drehwerkswelle (3) als auch des Biegekopfs (7) vorhanden sind, insbesondere um eine lösbare drehfeste Axialsteckverbindung der äußeren Drehwerkswelle (3) und des Biegekopfs (7) auszubilden, und/oder dass
- die Kupplungseinrichtung (6) (andere) komplementäre Übertragungsstrukturen (12, 12B) zur formschlüssigen Drehmomentübertragung im angekoppelten Zustand aufweist, wobei die (anderen) komplementären Übertragungsstrukturen (12, 12B) an einander zugewandten axialen Endabschnitten (13) sowohl der inneren Drehwerkswelle (4) als auch des Biegedorns (8) vorhanden sind, insbesondere um eine (andere) lösbare drehfeste Axialsteckverbindung der inneren Drehwerkswelle (4) und des Biegedorns (8) auszubilden.

5. Biegemaschine (1) nach einem der vorhergehenden Ansprüche, **dadurch gekennzeichnet, dass**
- die Kupplungseinrichtung (6) eine Verbindungseinrichtung (14) zum lösbaren axialen Halten der Biegewerkzeugeinrichtung (5) an dem Drehwerk (2) aufweist.

6. Biegemaschine (1) nach einem der vorhergehenden Ansprüche, **dadurch gekennzeichnet, dass**
- eine Verbindungseinrichtung (14) der Kupplungseinrichtung (6) einen radialen, insbesondere umlaufenden, Vorsprung (15) und eine den radialen Vorsprung (15) umgreifende Überwurfmutter (16) und einen auf die Überwurfmutter (16) und den Vorsprung (15) derart abgestimmten Gewindeabschnitt (17) aufweist, dass der radiale Vorsprung (15) mittels der Überwurfmutter (16) an dem Gewindeabschnitt (17) axial haltbar ist.

7. Biegemaschine (1) nach Anspruch 6, **dadurch gekennzeichnet, dass**
- ein der äußeren Drehwerkswelle (3) zugewandter axialer Endabschnitt (13) des Biegekopfs (7) den radialen Vorsprung (15) aufweist und die Überwurfmutter (16), insbesondere unverlierbar, trägt,
- wobei ein dem Biegekopf (7) zugewandter axialer Endabschnitt (13) der äußeren Drehwerkswelle (3) den Gewindeabschnitt (17) aufweist.

8. Biegemaschine (1) nach einem der vorhergehenden Ansprüche, **dadurch gekennzeichnet, dass**
- eine Verbindungseinrichtung (14) der Kupplungseinrichtung (6) einen Bajonettverschluss (18) zum lösbaren axialen Halten der Biegewerkzeugeinrichtung (5) an dem Drehwerk (2) ausbildet,
- insbesondere wobei der Biegekopf (7) ein erstes Verschlussteil (19) des Bajonettverschlusses (18) und die äußere Drehwerkswelle (3) ein auf das erste Verschlussteil (19) abgestimmtes zweites Verschlussteil (20) des Bajonettverschlusses (18), insbesondere je integral, aufweist.

9. Biegemaschine (1) nach einem der vorhergehenden Ansprüche, **dadurch gekennzeichnet, dass**
- der Biegekopf (7) eine in dem angekoppelten Zustand von dem Drehwerk (2) axial weg weisende erste Biegekopfkomponente (24) und eine von der ersten Biegekopfkomponente (24) verschiedene zweite Biegekopfkomponente (25) aufweist, wobei die Biegekopfkomponenten (24, 25) axial aneinander, insbesondere lösbar, befestigt sind,
- wobei der Biegedorn (8) axial, insbesondere direkt, zwischen der ersten Biegekopfkomponente (24) und der zweiten Biegekopfkomponente (25), insbesondere mit einem Axialspiel, gelagert ist.

10. Biegemaschine (1) nach einem der vorhergehenden Ansprüche, **dadurch gekennzeichnet, dass**
- eine erste Biegekopfkomponente (24) des Biegekopfs (7) und eine zweite Biegekopfkomponente (25) des Biegekopfs (7) je teilweise eine, insbesondere außenseitig umlaufende, Vertiefung (26) des Biegekopfs (7), insbesondere axial trennbar, begrenzen,
- wobei in der Vertiefung (26) des Biegekopfs (7) eine Überwurfmutter (16), insbesondere einer Verbindungseinrichtung (14), der Kupplungseinrichtung (6) unverlierbar wenigstens teilweise aufgenommen ist.

11. Biegemaschine (1) nach einem der vorhergehenden Ansprüche, **dadurch gekennzeichnet, dass**
- einander zugewandte axiale Endabschnitte (13) sowohl der äußeren Drehwerkswelle (3) als auch des Biegekopfs (7) jeweils außenumfangsseitig wenigstens zwei, insbesondere einander diametral gegenüberliegende, Formschlusskonturbereiche (27) aufweisen, und
- eine Verbindungseinrichtung (14) der Kupplungseinrichtung (6) wenigstens zwei Pratzen (28) aufweist, die komplementär zu den Formschlusskonturbereichen (27) ausgebildet sind und die in dem angekoppelten Zustand, insbesondere klammerartig, jeweils radial sowohl in einen der Formschlusskonturbereiche (27) der äußeren Drehwerkswelle (3) als auch in einen der Formschlusskonturbereiche (27) des Biegekopfes (7) eingreifen, um die Biegewerkzeugeinrichtung (5) axial formschlüssig an dem Drehwerk (2) zu halten.

12. Biegemaschine (1) nach Anspruch 11,
- wobei die Pratzen (28), insbesondere einander diametral gegenüberliegend, jeweils mittels einer Schraubverbindung (29) der Verbindungseinrichtung (14) radial an der äußeren Drehwerkswelle (3) oder an dem Biegekopf (7) lösbar befestigt sind.

13. Biegemaschine (1) nach einem der vorhergehenden Ansprüche, **dadurch gekennzeichnet, dass**
- der Biegekopf (7) einen den Biegedorn (8) drehbeweglich aufnehmenden, insbesondere axial wenigstens zu dem Drehwerk (2) hin offenen, Hohlraum (30) aufweist,
- wobei der Hohlraum (30) wenigstens einen radial erweiterten Hohlraumbereich (31) aufweist,
- wobei der Biegedorn (8) wenigstens einen radialen, insbesondere umlaufenden, Dornvorsprung (32) aufweist,
- wobei der Dornvorsprung (32) innerhalb des radial erweiterten Hohlraumbereichs (31), insbesondere mit einem axial beidseitig mittels des Biegekopfs (7) begrenzten Axialspiel, angeordnet ist.

14. Biegemaschine (1) nach einem der vorhergehenden Ansprüche, **dadurch gekennzeichnet, dass**
- die Biegemaschine (1) ein Lagergehäuse (33) zum Lagern der wenigstens einen drehverstellbaren Drehwerkswelle (3, 4) aufweist,
- wobei die Biegemaschine (1) eine, insbesondere manuell betätigbare, Arretierungseinrichtung (34) zum, insbesondere formschlüssigen, Arretieren wenigstens einer drehverstellbaren Drehwerkswelle (3, 4) relativ zu dem Lagergehäuse (33) aufweist,
- insbesondere wobei wenigstens die äußere Drehwerkswelle (3) drehverstellbar und mittels der Arretierungseinrichtung (34) relativ zu dem Lagergehäuse (33) arretierbar ist.

15. Biegewerkzeugeinrichtung (5) für eine Biegemaschine (1) nach einem der vorhergehenden Ansprüche,
- wobei der Biegekopf (7) und der Biegedorn (8) jeweils einen Interaktionsabschnitt (37) zur, insbesondere unmittelbaren und/oder koordinierten, Biegeinteraktion mit langgestrecktem Material aufweisen, und
- wobei die Biegewerkzeugeinrichtung (5) zum lösbaren Koppeln an das Drehwerk (2) der Biegemaschine (1) ausgebildet ist, so dass in dem angekoppelten Zustand die Interaktionsabschnitte (37) von dem Drehwerk (2) axial weg weisen und so dass langestrecktes Material für die Biegeinteraktion, insbesondere radial, zwischen die Interaktionsabschnitte (37) des Biegekopfs (7) und des Biegedorns (8) zuführbar ist.
